# EUROPÄISCHE PATENTSCHRIFT

(11) **EP 3 102 903 B1**
(45) Veröffentlichungstag und Bekanntmachung des Hinweises auf die Patenterteilung: **29.08.2018**
(21) Anmeldenummer: 14816136.7
(22) Anmeldetag: 19.12.2014
(51) Int. Cl.: F28F 9/02, F28D 1/04, F28D 1/053, F28D 1/02

(54) **WÄRMETAUSCHVORRICHTUNG**
HEAT EXCHANGING DEVICE
DISPOSITIF D'ÉCHANGE DE CHALEUR

(30) Priorität: 08.02.2014 DE 102014001703
(43) Veröffentlichungstag der Anmeldung: 14.12.2016
(73) Patentinhaber: Hydac Cooling GmbH, 66280 Sulzbach/Saar (DE)
(72) Erfinder: LEHMANN, Frank Günter, 66583 Spiesen-Elversberg (DE)
(74) Vertreter: Bartels und Partner, Patentanwälte
(86) Internationale Anmeldenummer: PCT/EP2014/003446
(87) Internationale Veröffentlichungsnummer: WO 2015/117635

(56) Entgegenhaltungen:
- WO-A1-2005/116415
- FR-A1- 2 873 799
- US-A1- 2012 017 877

## Beschreibung

Die Erfindung betrifft eine Wärmetauschvorrichtung, insbesondere Fluid-Luft-Wärmetauscher, mit den Merkmalen im Oberbegriff von Anspruch 1.

Wärmetauschvorrichtungen dieser Art, auch Lamellenkühler genannt, sind Stand der Technik. Mit Luft als Kühlmedium werden solche Wärmetauscher vielfach zur Kühlung von Hydraulikflüssigkeiten für die Arbeitshydraulik maschineller Anlagen, wie Baumaschinen oder dergleichen, für hydrostatische Fahrantriebe oder als Ölkühler für hochbelastete Getriebe, namentlich bei Windkraftanlagen, eingesetzt. Das Dokument DE 10 2010 056 567 A1 zeigt ein Beispiel für die Anwendung eines derartigen Wärmetauschers bei einem Flüssigkeits-Luftkühlsystem zur Erzeugung einer Kühlleistung für die Hydraulikflüssigkeit im hydraulischen Arbeitskreis einer zugehörigen Maschineneinheit. Bei Betrieb derartiger Anlagen sind die Wärmetauscher nicht nur mechanischen Belastungen, sondern wegen der großen Spanne der Temperaturen, die an den Systemkomponenten im Betrieb auftreten können, in besonderem Maße auch thermischen Belastungen ausgesetzt. Solche Belastungen ergeben sich sowohl aufgrund der Betriebstemperaturen der beteiligten Medien, wie Luft und Fluid, als auch aufgrund der Einflüsse der Umgebungstemperaturen am Einsatzort der Wärmetauscher, beispielsweise aufgrund der klimatischen Bedingungen am Einsatzort.

Bei Wärmetauschern in Form von sog. Lamellenkühlern in üblicher Bauweise, die, wie dies in DE 10 2010 046 913 A1 aufgezeigt ist, aus einem Paket übereinanderliegender Platten aufgebaut sind, zwischen denen kanalartige Luftführungen und Fluidführungen im Wechsel gebildet sind, kann es beispielsweise bei hohen Betriebstemperaturen der Fluide aufgrund von Temperatursprüngen, wie sie bei intermittierendem Betrieb auftreten, aufgrund von Längendehnungen zu Spannungen im Paket der Komponenten kommen. Mögliche Folgen sind Spannungsrisse in dem durch Löten zu einem starren Block verbundenen Paket, insbesondere im Bereich der Lötnähte, mit der Gefahr des Versagens des Wärmetauschers und damit der Gefährdung des zugehörigen Systems. Um dies zu vermeiden ist es aus der erwähnten DE 10 2010 046 913 A1 bekannt, den Lötflächen an den Platten bildenden Leisten eine spezielle Profilform zu geben, die zu einer näherungsweise linearen Änderung der Biegefestigkeit der Schenkel des Profils führt, so dass ein optimales Biegeverhalten der Schenkel erreicht und die Gefahr von Spannungsrissen an den Lötbereichen minimiert ist.

Während die Gefahr der Betriebsstörungen bei Temperatursprüngen über hohe Temperaturbereiche dergestalt wirksam vermieden ist, können sich Probleme aufgrund tiefer, am Wärmetauscher auftretender Temperaturen ergeben. Dies ist namentlich der Fall, wenn die entsprechenden Systeme in rauen Klimazonen zum Einsatz kommen, etwa in nördlichen Bereichen der USA, in Kanada, Nordchina oder ähnlichen Gebieten und wenn die Systeme dabei den Umgebungseinflüssen unmittelbar ausgesetzt sind, etwa bei Windkraftanlagen. Die Viskositätsänderungen des Fluids, wie sie im Winterbetrieb bei tiefen Temperaturen auftreten, führen zu Druckverlusten. Durch Paraffinbildungen, die in den Fluiden bei Tieftemperaturen auftreten können, kann es zu einem "Einfrieren" des Wärmetauschers kommen. Um Fluid-Luft-Kühlsysteme wintertauglich zu machen, werden in üblicher Weise die betreffenden Wärmetauscher in größeren Materialstärken ausgeführt und/oder man reduziert die Kühlluftmenge durch Drehzahlvarianz des zugehörigen Lüfters, beispielsweise mittels Steuersystemen, wie in dem bereits erwähnten Dokument DE 10 201 056 567 A1 beschrieben.

Die US 2012/0017877 A1 beschreibt eine Wärmetauschvorrichtung mit den Merkmalen im Oberbegriff von Anspruch 1 mit mindestens zwei Fluid-Luft-Wärmetauschern mit einzelnen fluidführenden Sammelräumen, die jeweils einen Eingang oder einen Ausgang für die Fluidzufuhr bzw. -abfuhr aufweisen und die über kanalartige Fluidführungen miteinander verbunden sind, die im Betrieb der Vorrichtung einen Fluidstrom mittels eines Luftstroms temperieren, insbesondere kühlen, der in kanalartigen Luftführungen strömt, die von den Fluidführungen mediendicht getrennt sind, wobei für den Aufbau der gesamten Wärmetauschvorrichtung zwischen Sammelräumen, die an zueinander entgegengesetzten Außenseiten angeordnet sind, zumindest ein weiterer Sammelraum eingesetzt ist, der zu den außen liegenden Sammelräumen parallel angeordnet ist und in den alle mit einem außen liegenden Sammelraum verbundenen Fluidführungen gleichermaßen ausmünden.

Weitere Wärmetauscher gehen aus der FR 2 873 799 A1 und der WO 2005/116415 A1 hervor.

Im Hinblick auf diese Problematik liegt der Erfindung die Aufgabe zugrunde, eine Wärmetauschvorrichtung der betrachteten Gattung zur Verfügung zu stellen, die sich durch ein verbessertes Betriebsverhalten im Niedertemperaturbereich auszeichnet.

Erfindungsgemäß ist diese Aufgabe durch eine Wärmetauschvorrichtung gelöst, die die Merkmale des Patentanspruchs 1 in seiner Gesamtheit aufweist.

Eine wesentliche Besonderheit der Erfindung besteht demgemäß darin, dass die Fluid-Luft-Wärmetauscher in Reihe geschaltet sind und dass einer der Sammelräume einen der Eingänge oder einen der Ausgänge aufweist und in Hintereinanderanordnung über eine Leitung an einen nachfolgenden Sammelraum eines weiteren der Wärmetauscher angeschlossen ist.

Es ist ferner vorgesehen, dass von den das zu temperierende Fluid führenden Sammelräumen, die jeweils einen Fluideingang oder -ausgang aufweisen, drei oder mehr Sammelräume vorgesehen sind, die, bezogen auf die zwischen Eingang und Ausgang verlaufende Strömungsrichtung, parallel zueinander angeordnet sind. Im Vergleich zu der üblichen Bauweise, bei der der Wärmetauscher über die zwischen den beiden endseitigen Sammelräumen verlaufenden Fluidkanälen über die gesamte Länge durchströmt ist, halbieren sich bei der Erfindung mit zumindest einem zwischen endseitigen Sammelräumen angeordnetem weiteren Sammelraum sowohl die Lauflänge als auch der Volumenstrom pro Sammelraum. Der betriebliche Druckverlust verringert sich somit auf ein Viertel des üblichen Wertes, mit entsprechender Verbesserung des Betriebsverhaltens bei Tieftemperaturen mit den dabei einhergehenden Viskositätsänderungen. Die erstrebte Wintertauglichkeit lässt sich dadurch ohne größere Wanddicken und auch bei hohem Luftdurchsatz erreichen, so dass einfachere Lüfterantriebe benutzt werden können und sich dadurch insgesamt wesentlich verringerte Herstellungskosten ergeben.

Hierbei können die in Hintereinanderanordnung aneinander angeschlossenen Sammelräume eine zueinander gegenläufige Durchströmungsrichtung im Betrieb der Vorrichtung aufweisen, wobei der weitere Sammelraum des an dem einen Wärmetauscher in Hintereinanderanordnung angeschlossenen zweiten Wärmetauschers mit seinem Ausgang an den Eingang des Sammelraums des einen Wärmetauschers angeschlossen ist, der an seinem anderen, gegenüberliegenden Ende einen Ausgang aufweist. Wiederum sind dadurch Lauflängen der Fluidkanäle und die Volumenströme innerhalb der Sammelräume halbiert. Bei Ausführungsbeispielen mit zwei oder mehreren Fluid-Luft-Wärmetauschern können diese in gewünschten räumlichen Zuordnungen relativ zueinander angeordnet sein, so dass die Gesamtvorrichtung an gegebene Einbausituationen leicht anpassbar ist.

Für ein besonders günstiges Betriebsverhalten im Niedertemperaturbereich können bei jedem Wärmetauscher alle jeweils eingesetzten Sammelräume vom Volumen her gleich groß gewählt sein, um in sämtlichen Sammelräumen die gleichen optimalen Strömungsverhältnisse zu erreichen.

Ferner kann die Anordnung mit Vorteil so getroffen sein, dass über die gesamte Bauhöhe oder Baulänge eines in der Art eines Sammelkastens ausgebildeten Sammelraums die kanalartigen Fluidführungen in diesen einmünden, deren Luftströmung im Betrieb der Vorrichtung im Wesentlichen quer zu der Fluidführung im angeschlossenen Sammelraum erfolgt.

Um für einen effizienten Wärmeaustausch, insbesondere eine Kühlung, den Luftdurchsatz zu erhöhen, kann eine zugeordnete Lüftereinrichtung vorzugsweise stirnseitig an den kanalartigen Fluidführungen angeordnet sein.

Nachstehend ist die Erfindung anhand von in der Zeichnung dargestellten Ausführungsbeispielen im Einzelnen erläutert. Es zeigen:
- Fig. 1: in der Art einer stark schematisch vereinfachten Funktionsskizze, die lediglich den Verlauf der Fluidströmung verdeutlicht, eine Wärmetauschvorrichtung gemäß dem Stand der Technik;
- Fig. 2: in der Fig. 1 entsprechender Darstellung eine abgewandelte Wärmetauschvorrichtung gemäß dem Stand der Technik;
- Fig. 3: in den Fig. 1 und 2 entsprechender schematisierter Darstellung eine weitere Wärmetauschvorrichtung; und

- Fig. 4 bis 7: in entsprechender Darstellungsweise Wärmetauscher von weiteren Wärmetauschvorrichtungen.

Die Ausführungsformen der Fig. 1 bis 6 dienen lediglich der Erläuterung des Hintergrundes der Erfindung und sind nicht Gegenstand eines Anspruches.

Die Figuren zeigen von Luft-Fluid-Wärmetauschern in Form von Plattenkühlern, auch Lamellenkühler genannt, lediglich Sammelräume mit Fluideingang und/oder Fluidausgang sowie den lediglich mit Strömungspfeilen verdeutlichten Fluid-Strömungsverlauf zwischen Sammelräumen. Die konstruktiven Einzelheiten der Fluidführungen für die Fluidströmung zwischen Sammelräumen wie auch die Einzelheiten der quer zu den Fluidführungen verlaufenden Luftführungen sind in den vereinfachten skizzenhaften Figuren weggelassen. Als Beispiel für einen diesbezüglichen, speziellen Aufbau eines entsprechenden Plattenpakets mit zwischen den Platten verlaufenden, kanalartigen Fluid- und Luftführungen wird auf das bereits erwähnte Dokument DE 10 2010 046 913 A1 verwiesen.

Die Fig. 1 zeigt eine Wärmetauschvorrichtung 2 gemäß dem Stand der Technik mit einem Fluid-Sammelraum 6 mit einem Fluideingang 8 sowie mit einem Sammelraum 10 mit einem Fluidausgang 12. Die Sammelräume 6 und 10 sind kastenförmig mit vorzugsweise rechteckförmigem Querschnitt ausgebildet und an zwei gegenüberliegenden Außenseiten des Wärmetauschers angeordnet. Dabei erstrecken sich die Sammelräume 6,10 über die gesamte Höhe des Plattenpakets sowie über die zur Zeichnungsebene senkrechte Abmessung, so dass sämtliche Fluidführungen 14 mit den nicht bezifferten Strömungspfeilen in die Sammelräume 6 und 10 ausmünden, wobei die Richtung der Strömung vom den Eingang 8 aufweisenden Sammelraum 6 zum Sammelraum 10 mit dem Ausgang 12 verläuft.

Die Fig. 2 zeigt ein weiteres Ausführungsbeispiel des Standes der Technik, wobei wiederum die Fluidführungen 14 sich über die gesamte Länge des Abstandes zwischen außenliegenden Sammelräumen erstrecken, wobei, im Unterschied zu Fig. 1, jedoch der linksseitig gelegene Sammelraum 6 sich lediglich über die halbe Höhe des Pakets erstreckt und sich diesem Sammelraum 6 ein weiterer Sammelraum 16 anschließt, an dem der Fluidausgang 12 vorgesehen ist. Im Betrieb ist daher diese Wärmetauschvorrichtung 2 zwischen den links außen gelegenen Sammelräumen 6 und 16 und dem gegenüberliegenden, außen liegenden Sammelraum 10 in einer ersten Strömungsrichtung und in einer zweiten Strömungsrichtung durchströmt.

Die Fig. 3 zeigt ein Ausführungsbeispiel eines Wärmetauschers einer Wärmetauschvorrichtung 2. Zwischen den sich längs gegenüberliegender Außenseiten erstreckenden Sammelräumen 6 und 10 ist ein dritter Sammelraum 18 vorgesehen, der sich parallel zu den äußeren Sammelräumen 6, 10 mittig erstreckt. Dieser Sammelraum 18 weist den Fluideingang 8 auf, und an jedem der äußeren Sammelräume 6, 10 ist ein Fluidausgang 12 vorgesehen. Eingang 8 und Ausgang 12 befinden sich jeweils an der gleichen Stirnseite, d.h. der Schmalseite der im Querschnitt rechteckförmigen Sammelräume 6, 10, 18. Bei dieser Anordnung ergibt sich auf jeder Seite des mittleren Sammelraums 18 in den Fluidführungen 14 der halbe Volumenstrom der über den Eingang 8 eintretenden Fluidströmung. Bei Halbierung der Lauflänge reduziert sich der Druckverlust auf ein Viertel des sich bei ganzer Lauflänge und vollem Volumenstrom einstellenden Wertes. Dadurch lässt sich auch mit dünnwandigen Bauelementen, die eine hohe Effizienz des Wärmeaustausches ermöglichen, eine Wärmetauschvorrichtung realisieren, die sich auch bei den bei tiefen Temperaturen gegebenen Viskositätsbereichen durch gute Betriebseigenschaften auszeichnet. Der zu den äußeren Sammelräumen 6, 10 parallel angeordnete, mittlere Sammelraum 18 hat die gleiche Form und das gleiche Volumen wie die äußeren Sammelräume 6, 10.

Das in Fig. 4 gezeigte, zweite Ausführungsbeispiel entspricht dem Beispiel von Fig. 3, abgesehen davon, dass die äußeren Sammelräume 6, 10 die Eingangsseite mit je einem Fluideingang 8 bilden, während der mittlere Sammelraum 18 den Fluidausgang 12 aufweist. Im Betrieb ergeben sich wiederum die gleichen Verhältnisse hinsichtlich Lauflängen, Volumenströme und Druckverluste in den Fluidführungen 14, wie dies beim Beispiel von Fig. 3 der Fall ist.

Bei den Ausführungsbeispielen von Fig. 5, 6 und 7 weist die gesamte Wärmetauschvorrichtung 2 anstelle eines einzelnen, mittig zwischen den äußeren Sammelräumen 6 und 10 angeordneten Sammelraums 18 zwei mittlere Sammelräume 20 und 22 auf. Dadurch ist die gesamte Wärmetauschvorrichtung 2 in zwei Wärmetauscher 24 und 26 aufgeteilt. Sämtliche Sammelräume 6, 10, 20 und 22 haben die gleiche Form als Kästen mit rechteckigem Querschnitt und besitzen das gleiche Volumen. Die beiden außenliegenden Sammelräume 6 und 10 weisen als Eingangsseiten jeweils einen Fluideingang 8 auf, und die mittig gelegenen Sammelräume 2 und 22 weisen jeweils einen Fluidausgang 12 auf. Eingänge 8 und Ausgänge 12 sind jeweils an der gleichen Stirnseite der Sammelräume 6, 10, 20, 22 angeordnet. Für die Fluidströmung ergeben sich entsprechende Strömungsverhältnisse wie bei den beiden ersten Ausführungsbeispielen von Fig. 3 und 4, also die verkürzten Lauflängen bei halbiertem Volumenstrom in den Fluidführungen 14 und mit den sich dadurch ergebenden Vorteilen für den Winterbetrieb.

Das Ausführungsbeispiel von Fig. 6 entspricht dem Ausführungsbeispiel von Fig. 5, abgesehen davon, dass die mittleren Sammelräume 20 und 22 die Eingangsseiten mit den Eingängen 8 bilden, während die außen liegenden Sammelräume 6 und 10 die Ausgänge 12 aufweisen. Die Aufteilung der gesamten Wärmetauschvorrichtung 2 in die Wärmetauscher 24 und 26 ermöglicht durch Wahl der gegenseitigen Lageanordnung der Wärmetauscher 24 und 26 auch eine Anpassung an besondere Einbausituationen.

Das Ausführungsbeispiel von Fig. 7 entspricht, was die Anordnung der Sammelräume 6, 10, 20 und 22 anbelangt, den Beispielen von Fig. 5 und 6. Im Unterschied hierzu weist jedoch lediglich der in der Fig. 7 linksseitig gelegene Wärmetauscher 24 einen Fluideingang 8 und einen Fluidausgang 12 auf. Der den Eingang 8 aufweisende Sammelraum 20 ist an dem dem Eingang 8 entgegengesetzten Stirnende über eine Leitung 28 mit dem benachbarten stirnseitigen Ende des Sammelraums 22 des anderen Wärmetauschers 26 verbunden. Weiterhin sind die beiden außen liegenden Sammelräume 6 und 10 über eine Leitung 30 verbunden, die an dem dem Ausgang 12 entgegengesetzten Stirnende des Sammelraums 6 in diesen ausmündet. Bei dieser Anordnung weist das Ausführungsbeispiel von Fig. 7, obwohl es wie die Beispiele von Fig. 5 und 6 aus zwei Wärmetauschern 24, 26 aufgebaut ist, lediglich zwei externe Anschlüsse auf, nämlich einen Eingang 8 und einen Ausgang 12. Die Leitungen 28, 30 können als Rohr- oder Schlauchleitungen ausgeführt sein. Bei sämtlichen Ausführungsbeispielen können zwischen Eingangs- und Ausgangsseiten druckbetätigte Bypassventileinrichtungen angeordnet sein.

## Patentansprüche

1. Wärmetauschvorrichtung (2) mit mindestens zwei Fluid-Luft-Wärmetauschern (24, 26) mit einzelnen fluidführenden Sammelräumen (6, 10), die jeweils einen Eingang (8) oder einen Ausgang (12) für die Fluidzufuhr bzw. -abfuhr aufweisen und die über kanalartige Fluidführungen (14) miteinander verbunden sind, die im Betrieb der Vorrichtung einen Fluidstrom mittels eines Luftstroms temperieren, insbesondere kühlen, der in kanalartigen Luftführungen strömt, die von den Fluidführungen (14) mediendicht getrennt sind, wobei für den Aufbau der gesamten Wärmetauschvorrichtung (2) zwischen Sammelräumen (6, 10), die an zueinander entgegengesetzten Außenseiten angeordnet sind, zumindest ein weiterer Sammelraum (18; 20, 22) eingesetzt ist, der zu den außen liegenden Sammelräumen (6, 10) parallel angeordnet ist und in den alle mit einem außen liegenden Sammelraum (6, 10) verbundenen Fluidführungen (14) gleichermaßen ausmünden, **dadurch gekennzeichnet, dass** die Fluid-Luft-Wärmetauscher (24, 26) in Reihe geschaltet sind und dass einer der Sammelräume (6, 20) einen der Eingänge (8) oder einen der Ausgänge (12) aufweist und in Hintereinanderanordnung über eine Leitung (28, 30) an einen nachfolgenden Sammelraum (10, 22) eines weiteren der Wärmetauscher (26) angeschlossen ist.

2. Wärmetauschvorrichtung nach Anspruch 1, **dadurch gekennzeichnet, dass** die in Hintereinanderanordnung aneinander angeschlossenen Sammelräume (20, 22) eine zueinander gegenläufige Durchströmrichtung im Betrieb der Vorrichtung (2) aufweisen.

3. Wärmetauschvorrichtung nach Anspruch 1 oder 2, **dadurch gekennzeichnet, dass** der weitere Sammelraum (6, 10) des an den einen Wärmetauscher (24, 26) in Hintereinanderanordnung angeschlossenen weiteren Wärmetauschers (24, 26) über eine weitere Leitung (30) an den Sammelraum (6, 10) des anderem Wärmetauschers (6, 10) angeschlossen ist, der an seinem gegenüberliegenden Ende einen Ausgang (12) aufweist.

4. Wärmetauschvorrichtung nach einem der vorstehenden Ansprüche, **dadurch gekennzeichnet, dass** die jeweils eingesetzten Sammelräume (6, 10, 20, 22) vom Volumen her gleich groß gewählt sind.

5. Wärmetauschvorrichtung nach einem der vorstehenden Ansprüche, **dadurch gekennzeichnet, dass** über die gesamte Bauhöhe oder Baulänge eines in der Art eines Sammelkastens ausgebildeten Sammelraumes (6, 10, 20, 22) die kanalartigen Fluidführungen (14) in diesen einmünden und dass die Luftströmung im Betrieb der Vorrichtung im Wesentlichen quer zu den Luftführungen (14) im angeschlossenen Sammelraum (6, 10, 20, 22) erfolgt.

6. Wärmetauschvorrichtung nach einem der vorstehenden Ansprüche, **dadurch gekennzeichnet, dass** eine Lüftereinrichtung vorzugsweise stirnseitig an den kanalartigen Fluidführungen (14) angeordnet ist, um dergestalt für einen effizienten Wärmeaustausch, insbesondere eine Kühlung, den Luftdurchsatz zu erhöhen.

## Claims

1. Heat exchange device (2) with at least two fluid-air heat exchangers (24, 26) with individual fluid-carrying collector chambers (6, 10), each with an inlet (8) or an outlet (12) for fluid supply or discharge, and connected together by means of channel-like fluid passages (14), which in operation of the device moderate the temperature of, in particular cool, a fluid stream by means of an air stream, which flows in channel-like air passages, which are separated from the fluid passages (14) in a media-impermeable manner wherein, for the construction of the heat exchange device (2) at least one further collector chamber (18; 20, 22) is used between collector chambers (6, 10), which are positioned at two opposite outer sides, and is arranged parallel to the outer collector chambers (6, 10) and in which all fluid passages (14) connected to an outer collector chamber (6, 10) open, **characterised in that** the fluid-air heat exchangers (24, 26) are connected in series and that one of the collector chambers (6, 20) has one of the inlets (8) or one of the outlets (12) and is connected in a one-behind-the-other arrangement by means of a duct (28, 30) to a following collector chamber (10, 22) of a further heat exchanger (26).

2. Heat exchange device in accordance with claim 1, **characterised in that** the connected collector chambers (20, 22), arranged one behind the other, have throughflow directions opposite to one another in operation of the device (2).

3. Heat exchange device in accordance with claim 1 or 2, **characterised in that** the further collector chamber (6, 10) of the further heat exchanger (24, 26) connected in a one-behind -the-other arrangement is connected by means of a further duct (30) to the collector chamber (6, 10) of the other heat exchanger (6, 10), which has an outlet at its opposing end (12).

4. Heat exchange device in accordance with one of the preceding claims, **characterised in that** the respective collector chambers in use (6, 10, 20, 22) are selected as of equal size in relation to volume.

5. Heat exchange device in accordance with one of the preceding claims, **characterised in that** the channel-like fluid passages (14) open over its whole height or length into a collector box (6, 10, 20, 22) configured as a collector box and that the air flow in operation of the device is substantially transverse to the air passages (14) in the connected collector box (6, 10, 20, 22).

6. Heat exchange device in accordance with one of the preceding claims, **characterised in that** a fan device is preferably arranged at the end face to the channel-like fluid passages 14), so as to increase the throughput of air for an efficient heat exchange, in particular cooling.

## Revendications

1. Dispositif (2) d'échange de chaleur, comprenant au moins deux échangeurs (24, 26) de chaleur fluide-air ayant des chambres (6, 10) collectrices individuelles conduisant du fluide, qui ont chacune une entrée (8) ou une sortie (12) pour l'entrée ou la sortie de fluide et qui communiquent entre elles par des conduits (14) pour du fluide de type en canal, qui, lorsque le dispositif est en fonctionnement, tempèrent un courant de fluide au moyen d'un courant d'air, notamment en le refroidissant, qui passe dans des conduits pour de l'air du type en canal, qui sont séparés d'une manière étanche au milieu des conduits (14) pour du fluide, dans lequel, pour la construction de tout le dispositif (2) d'échange de chaleur, il est inséré, entre des chambres (6, 10) collectrices qui sont disposées sur des côtés extérieurs opposés l'un à l'autre, au moins une autre chambre (18, 20, 22) collectrice, qui est disposée parallèlement aux chambres (6, 10) collectrices se trouvant à l'extérieur et dans laquelle tous les conduits (14) pour du fluide communiquant avec une chambre (6, 10) collectrice se trouvant à l'extérieur débouchent de la même façon, **caractérisé en ce que** les échangeurs (24, 26) de chaleur fluide-air sont montés en série et **en ce que** l'une des chambres (6, 20) collectrices a l'une des entrées (8) ou l'une des sorties (12) et est raccordée, en un agencement l'une derrière l'autre et par un conduit (28, 30), à une chambre (10, 22) collectrice suivante d'un autre des échangeurs (26) de chaleur.

2. Dispositif d'échange de chaleur suivant la revendication 1, **caractérisé en ce que** les chambres (20, 22) collectrices, raccordées l'une à l'autre en un agencement l'une derrière l'autre, ont, lorsque le dispositif (2) fonctionne, une sens de passage contraire l'une à l'autre.

3. Dispositif d'échange de chaleur suivant la revendication 1 ou 2, **caractérisé en ce que** l'autre chambre (6, 10) collectrice de l'autre échangeur (24, 26) de chaleur, raccordée en un agencement l'une derrière l'autre au un échangeur (24, 26) de chaleur, est raccordée par un autre conduit (30) à la chambre (6) collectrice de l'autre échangeur (6, 10) de chaleur, qui a une sortie (12) à son extrémité opposée.

4. Dispositif d'échange de chaleur suivant l'une des revendications précédentes, **caractérisé en ce que** les chambres (6, 10, 20, 22) collectrices utilisées respectivement sont choisies de même grandeur en volume.

5. Dispositif d'échange de chaleur suivant l'une des revendications précédentes, **caractérisé en ce que**, sur toute la hauteur de construction ou la longueur de construction d'une chambre (6, 10, 20, 22) collectrice constituée à la manière d'un caisson collecteur, les conduits (14) pour du fluide de type en canal débouchent dans celle-ci et **en ce que** l'écoulement d'air s'effectue dans la chambre (6, 10, 20, 22) collectrice raccordée, lorsque le dispositif est en fonctionnement, sensiblement transversalement aux conduits (14) pour de l'air.

6. Dispositif d'échange de chaleur suivant l'une des revendications précédentes, **caractérisé en ce qu'**un dispositif de ventilateur est monté, de préférence, du côté frontal, sur les conduits (14) pour du fluide du type en canal pour augmenter ainsi, en vue d'un échange de chaleur efficace, notamment d'un refroidissement, le débit d'air.
